# EUROPÄISCHE PATENTSCHRIFT

(11) **EP 3 941 311 B1**
(45) Veröffentlichungstag und Bekanntmachung des Hinweises auf die Patenterteilung: **30.11.2022**
(21) Anmeldenummer: 20709180.2
(22) Anmeldetag: 04.03.2020
(51) Int. Cl.: A47B 46/00, A47L 15/50

(54) **SCHIEBE-SCHWENKMECHANIK FÜR EINE ABLAGE EINES MÖBELS ODER HAUSHALTSGERÄTES UND MÖBEL BZW. HAUSHALTSGERÄT**
SLIDING-PIVOTING MECHANISM FOR A SHELF OF A PIECE OF FURNITURE OR HOUSEHOLD APPLIANCE, AND PIECE OF FURNITURE OR HOUSEHOLD APPLIANCE
MÉCANISME DE COULISSEMENT ET DE PIVOTEMENT D'UNE TABLETTE D'UN MEUBLE OU D'UN APPAREIL ÉLECTROMÉNAGER, ET MEUBLE OU APPAREIL ÉLECTROMÉNAGER

(30) Priorität: 22.03.2019 DE 102019107389
(43) Veröffentlichungstag der Anmeldung: 26.01.2022
(73) Patentinhaber: Paul Hettich GmbH & Co. KG, 32278 Kirchlengern (DE)
(72) Erfinder: GARCIA, Oscar, 20014 San Sebastian (ES); MARTINEZ, Ander, 20012 Donostia (ES); BON, Patrick, 8810 Horgen (CH); WIEDER, Thomas, 68510 Stetten (FR)
(74) Vertreter: Dantz, Jan Henning
(86) Internationale Anmeldenummer: PCT/EP2020/055684
(87) Internationale Veröffentlichungsnummer: WO 2020/193094

(56) Entgegenhaltungen:
- DE-A1-102018 111 657

## Beschreibung

Die vorliegende Erfindung betrifft eine Schiebe-Schwenkmechanik für eine Ablage eines Möbels oder Haushaltsgerätes zum Ausziehen und Anheben der Ablage aus einem Korpus des Möbels bzw. Haushaltsgerätes gemäß dem Oberbegriff des Anspruchs 1. Die Erfindung betrifft des Weiteren ein Möbel oder Haushaltsgerät.

Eine gattungsgemäße Schiebe-Schwenkmechanik für eine Ablage eines Möbels oder Haushaltsgerätes ist beispielsweise aus der EP 2 890 271 B1 oder der DE 10 2018 111 657 A1 bekannt.

Solche Schiebe-Schwenkmechaniken können beispielsweise in Möbeln oder Haushaltsgeräten wie Geschirrspülmaschinen, Kühlgeräten, Gefriergeräten oder Gargeräten eingesetzt werden, um eine Ablage, beispielsweise in Gestalt eines Schubkastens, eines Geschirrkorbes, Behälters oder Gargutträgers, aus dem Innenraum des Möbels oder Haushaltsgerätes herauszuziehen und nach oben anheben zu können. In der angehobenen Position der Ablage ist ein für den Benutzer bequemes Be- oder Entladen der Ablage möglich.

In der Praxis haben sich derartige Schiebe-Schwenkmechaniken bewährt. So sorgt insbesondere die Arretierung dieser Schiebe-Schwenkmechanik, die eine gleichzeitige Schiebebewegung der Laufschiene und Schwenkbewegung der Schwenkarme verhindert, für eine zuverlässige Bedienung der Schiebe-Schwenkmechanik sowie eine gesicherte angehobene Position der Ablage, bei der der Benutzer diese bequem be- oder entladen kann.

Nachteilig an der in oben genannter Druckschrift beschriebenen Schiebe-Schwenkmechanik ist, dass ein Arretierstift eines Arretiermechanismus, mit dem die Ablage in der oberen Be- und Entladeposition gesichert ist, zur Entriegelung kurzzeitig einen Großteil der Gewichtskraft der Ablage samt Beladung ausgesetzt ist, da zur Entriegelung der Arretierstift aus seiner Arretierposition, in einer vertikalen Arretiernut, herausgehoben werden muss.

Aufgabe der vorliegenden Erfindung ist es, eine Schiebe-Schwenkmechanik für eine Ablage eines Möbels oder Haushaltsgerätes bereitzustellen, mit der die Entriegelung der Ablage aus der oberen Be- und Entladeposition noch einfacher durchführbar ist und insbesondere der Arretierstift des Arretiermechanismus entlastet wird.

Diese Aufgabe wird durch eine Schiebe-Schwenkmechanik für eine Ablage eines Möbels oder Haushaltsgerätes zum Ausziehen und Anheben der Ablage aus einem Korpus des Möbels bzw. Haushaltsgerätes mit den Merkmalen des Anspruchs 1 oder 2 gelöst.

Die Aufgabe wird des Weiteren durch ein Möbel oder Haushaltsgerät mit den Merkmalen des Anspruchs 13 gelöst.

Die erfindungsgemäße Schiebe-Schwenkmechanik weist wenigstens zwei am Korpus verschwenkbar festlegbare und parallel zueinander angeordnete Schwenkarme auf, die eine Parallelführung für eine Auszugsführung bilden.

Die Auszugsführung weist zumindest eine Führungsschiene und eine relativ zur Führungsschiene verschiebbare Laufschiene auf, an der die Ablage befestigt ist.

Die Schiebe-Schwenkmechanik weist des Weiteren einen an der Führungsschiene und an einem der Schwenkarme angeordneten Arretiermechanismus zur Verhinderung einer gleichzeitigen Schwenk- und Schiebebewegung auf.

Der Arretiermechanismus weist einen bewegbar an einem der Schwenkarme angeordneten Arretierstift auf sowie eine Arretierplatte, die ortsfest zur Führungsschiene montiert ist und mit der der Arretierstift derart zusammenwirkt, dass ein Verschwenken der Schwenkarme blockiert ist, wenn die Ablage in eine obere Be- und Entladeposition angehoben ist.

Die Schiebe-Schwenkmechanik weist des Weiteren eine mit dem Arretiermechanismus gekoppelte Entriegelungseinrichtung mit einem Betätigungselement und einem Entriegelungselement auf, mit dem der Arretierstift aus einer Blockierposition in eine Freigabeposition bewegbar ist.

Das Betätigungselement ist dabei als um eine horizontale Schwenkachse kippbarer Griff ausgebildet, der über einen Verbindungshebel mit dem Entriegelungselement gekoppelt ist.

Mit einer derartigen Schiebe-Schwenkmechanik ist es in einfacher Weise ermöglicht, die Arretierung der Ablage aus der oberen Be- und Entladeposition durch Betätigung des Betätigungselementes der Entriegelungseinrichtung zu lösen.

Das Entriegelungselement ist gemäß einer vorteilhaften Ausführungsvariante als am Verbindungshebel drehbar angeordneter L-förmiger Hebel mit einem ersten Schenkel und einem winklig zum ersten Schenkel ausgerichteten zweiten Schenkel ausgebildet, wobei der Arretierstift durch Verkippen des Entriegelungselements mit dem ersten Schenkel aus einer Arretiernut der Arretierplatte herausdrückbar ist.

Alternativ ist das Entriegelungselement als an einem Führungsadapter drehbar angeordneter u-förmiger Hebel mit einem ersten Schenkel und einem über eine Basis mit dem ersten Schenkel verbundenen zweiten Schenkel ausgebildet ist, wobei der Arretierstift durch Verkippen des Entriegelungselements mit einer sich von der Basis erstreckenden Zunge aus einer Arretiernut der Arretierplatte herausdrückbar ist.

Ein solcher kippbarer Griff ermöglicht zum einen ein einfaches Herausziehen und Einschieben der Ablage und ermöglicht gleichzeitig ein nahezu zeitgleiches Herausziehen und Betätigen des Entriegelungselements.

Die Gestaltung des Entriegelungselements als L-förmiger Hebel erlaubt eine einfache lineare, insbesondere horizontale Bewegung des Verbindungshebels, an den der L-förmige Hebel angekoppelt ist und damit eine einfache Umsetzung der Bewegung des Verbindungshebels in eine senkrecht dazu erforderliche Anhebung des Arretierstiftes.

Vorteilhafte Ausführungsvarianten der Erfindung sind Gegenstand der Unteransprüche.

Gemäß einer vorteilhaften Weiterbildung ist das Führungselement am zweiten Schwenkhebel festgelegt und bei Durchführung einer Schwenkbewegung der Schwenkhebel entlang einer Führungsnut eines an der Ablage befestigten Führungsadapters führbar.

Gemäß einer weiteren vorteilhaften Weiterbildung ist das Entriegelungselement im Kreuzungspunkt der beiden Schenkel des Hebels über ein Drehgelenk am Verbindungshebel gehalten

Dies ermöglicht eine Linearbewegung des Drehgelenks bei Betätigung des Betätigungselements.

Am Verbindungshebel ist nach einer weiteren vorteilhaften Ausgestaltung ein sich winklig zu einem sich entlang einer Seitenfläche der Ablage erstreckenden Teilstücks des Verbindungshebels erstreckender Steg angeordnet, an dem das Drehgelenk des als L-förmiger Hebel ausgebildeten Entriegelungselements gehalten ist, wodurch in einfacher Bauweise das Entriegelungselement in die gewünschte Vertikalposition bringbar ist.

Der zweite Schenkel ist bevorzugt mit einem am Führungsadapter oder an der Ablage festgelegten Rückhalteelement derart gekoppelt ist, dass bei einer Entriegelungsbewegung des Verbindungshebels, bei der das Drehgelenk linear bewegt wird, die Schenkel um das Drehgelenk verdrehbar sind. Je weiter außen der Angriffspunkt des Rückhalteelements, bevorzugt in Gestalt eines Anschlags, am zweiten Schenkel ist, relativ zum Drehgelenk betrachtet, desto weniger Kraft steht der Betätigung des Entriegelungselements entgegen.

Nach einer vorteilhaften Weiterbildung der den u-förmigen Hebel aufweisenden Ausführungsvariante ist das Entriegelungselement an der Basis nahe des ersten Schenkels über ein Drehgelenk ortsfest, aber drehbar am Führungsadapter gehalten.

An einem freien Ende des ersten Schenkels ist gemäß einer weiteren vorteilhaften Ausgestaltung ein Haltebolzen angeordnet, der mit dem Steg des Verbindungshebels derart gekoppelt ist, dass bei einer Entriegelungsbewegung des Verbindungshebels das Entriegelungselement um das Drehgelenk in seine Entriegelungsstellung gekippt wird.

Um ein unbeabsichtigtes Entriegeln weitgehend zu verhindern, ist die Entriegelungseinrichtung federbelastet in der Grundstellung gehalten.

Insbesondere ist ein am Verbindungshebel gehaltenes Federelement mit seinem anderen Ende am Führungsadapter gehalten, wobei die Federkraft des Federelements einer Bewegung des Verbindungshebels aus der Grundstellung heraus entgegenwirkt.

Die Anordnung eines solchen Federelements zwischen Verbindungshebel und Führungsadapter stellt eine äußerst einfache und kostengünstige Sicherung der Entriegelungseinrichtung in der Verriegelungsstellung dar.

Nach einer weiteren Ausführungsvariante ist zur Begrenzung der Kippbewegung des Betätigungselements der parallel zur Schwenkachse des Betätigungselements ausgerichtete Verbindungshebel mit wenigstens einer an einem Steg der Ablage befestigten Klammer gehalten.

Die Klammer ermöglicht dabei eine geführte Schwenkbewegung des Verbindungshebels um eine zur Schwenkachse des Betätigungselements parallele Achse.

Das erfindungsgemäße Möbel oder Haushaltsgerät mit einem Korpus und mindestens einer in dem Korpus über eine Schiebe-Schwenkmechanik geführte Ablage zeichnet sich durch eine wie oben beschriebene Schiebe-Schwenkmechanik aus.

Im Falle eines als Geschirrspülmaschine ausgebildeten Haushaltsgerätes ist die Ablage bevorzugt als Geschirrkorb ausgebildet.

Nachfolgend werden bevorzugte Ausführungsvarianten der Erfindung anhand der beiliegenden Zeichnungen näher erläutert. Es zeigen:
- Fig. 1: eine isometrische Ansicht einer Geschirrspülmaschine mit einem oberen Geschirrkorb sowie einem durch eine Schiebe-Schwenkmechanik geführten unteren Geschirrkorb, der sich in einer angehobenen und ausgefahrenen Position befindet,
- Fig. 2: eine perspektivische Ansicht des unteren Geschirrkorbs mit daran befestigter Laufschiene, Entriegelungseinrichtung und Führungsadapter,
- Fig. 3: eine teilweise Explosionsdarstellung der Entriegelungseinrichtung und des Führungsadapters gemäß Fig. 2,
- Fig. 4: eine Seitenansicht des unteren Geschirrkorbs mit daran angeordneter Schiebe-Schwenkmechanik in einer oberen Be- und Entladeposition in der durch den Arretierstift gesicherten Stellung,
- Fig. 5: eine Ausschnittvergrößerung eines in Fig. 4 dargestellten Ausschnitts zur näheren Darstellung des Arretierstiftes und des Entriegelungselements,
- Fig. 6 und 7: den Fig. 4 und 5 entsprechende Darstellungen, bei denen der Arretierstift aus seiner Blockierposition herausgehoben ist,
- Fig. 8: eine teilweise Explosionsdarstellung einer alternativen Ausführungsvariante der Entriegelungseinrichtung und des Führungsadapters,
- Fig. 9: eine Seitenansicht des unteren Geschirrkorbs mit daran befestigter Laufschiene sowie in Figur 8 gezeigter Entriegelungseinrichtung und Führungsadapter in einer oberen Be- und Entladeposition in der durch den Arretierstift gesicherten Stellung,
- Fig. 10: eine Ausschnittvergrößerung eines in Fig. 9 dargestellten Ausschnitts zur näheren Darstellung des Arretierstiftes und des Entriegelungselements,
- Fig. 11 und 12: den Fig. 9 und 10 entsprechende Darstellungen, bei denen der Arretierstift aus seiner Blockierposition herausgehoben ist.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position der Schiebe-Schwenkmechanik, der Ablage, der Schwenkarme, des Arretierstifts, der Arretierplatte, des Entriegelungselements, des Führungselements, des Stützelements und dergleichen. Diese Begriffe sind nicht einschränkend zu verstehen, d.h., durch verschiedene Arbeitsstellungen oder die spiegelsymmetrische Auslegung oder dergleichen können sich diese Bezüge ändern.

In Figur 1 ist mit dem Bezugszeichen 1 ein Haushaltsgerät, hier in Gestalt eines Geschirrspülgerätes, bezeichnet. Im Spülraum des Geschirrspülgerätes sind zwei hier als Geschirrkörbe ausgebildete Ablagen 10, 11 montiert. Die untere Ablage 10 ist mit dem Korpus beidseits über jeweils eine Ausführungsvariante einer erfindungsgemäßen Schiebe-Schwenkmechanik verbunden. Mit einer solchen Schiebe-Schwenkmechanik ist in einfacher Weise ein Ausziehen und Anheben der unteren Ablage 10 aus einem Korpus 2 des Haushaltsgerätes 1 oder eines Möbels ermöglicht.

Die Schiebe-Schwenkmechanik weist wenigstens zwei am Korpus 2 verschwenkbar festlegbare und parallel zueinander angeordnete Schwenkarme 4, 5 auf, die eine Parallelführung für eine Auszugsführung 3 bilden.

Die Festlegung der Schwenkarme 4, 5 erfolgt dabei vorzugsweise über eine Seitenwandhalterung 12, wie sie beispielsweise in Fig. 4 gezeigt ist. Jeder der Schwenkarme 4, 5 ist dabei über ein Drehgelenk mit der Seitenwandhalterung 12 drehgelenkig verbunden.

Denkbar ist auch, die Schwenkarme 4, 5 direkt an einer Seitenwand 21, 22 des Korpus 2 des Möbels oder Haushaltsgerätes 1 festzulegen.

Die Auszugsführung 3 weist zumindest eine Führungsschiene 31 und eine relativ zur Führungsschiene 31 verschiebbare Laufschiene 32 auf. An der Laufschiene 32 ist die Ablage 10 befestigt.

Denkbar ist auch, zwischen der Führungsschiene 31 und der Laufschiene 32 eine Mittelschiene anzuordnen, die relativ zu der Führungsschiene 31 und der Laufschiene 32 verfahrbar ist und so einen Überauszug der Auszugsführung 3 gewährleistet.

Mithilfe der Auszugsführung 3 und der Schwenkarme 4, 5 ist in an sich bekannter Weise, wie beispielsweise in der oben erwähnten EP 2 890 271 B1 erläutert, eine Anhebe- bzw. Absenkbewegung der Ablage 10 aus einer unteren Position in eine obere Be- und Entladeposition ermöglicht.

Die Auszugsführung 3 ermöglicht dabei das Herausziehen bzw. Einschieben der Ablage aus dem Innenraum 23 des Korpus 2 heraus bzw. in diesen hinein. Zur Beschreibung des Bewegungsablaufes sei dabei ausdrücklich auf die EP 2 890271 B1 verwiesen, auf deren diesbezügliche Beschreibung hier ausdrücklich Bezug genommen wird.

Zur Verhinderung einer gleichzeitigen Schwenk- und Schiebebewegung der Schiebe-Schwenkmechanik weist die Schiebe-Schwenkmechanik einen Arretiermechanismus auf, der an der Führungsschiene 31 und im vorliegenden Falle an dem ersten Schwenkarm 4 angeordnet ist. Denkbar ist auch eine teilweise Anordnung des Arretiermechanismus am zweiten Schwenkarm 5.

Dieser Arretiermechanismus weist, wie in den Figuren 4 bis 12 gezeigt ist, einen an dem Schwenkarm 5, hier an einem am Schwenkarm 5 schwenkbar gehaltenen Steg 51, angeordneten Arretierstift 53 sowie eine Arretierplatte 7 mit einer sich vertikal von einem oberen Rand in die Arretierplatte 7 erstreckenden Arretiernut 71 auf, in der der Arretierstift 53 in der oberen Be- und Entladeposition arretierbar ist, wie beispielsweise in Fig. 4 gezeigt ist.

Die Arretierplatte 7 ist ortsfest an der Führungsschiene 31 montiert. An dieser Arretierplatte 7 sind des Weiteren die Enden der Schwenkarme 4, 5 an jeweiligen Drehgelenken gehalten.

Zur Entriegelung des Arretierstifts 53 aus dieser Arretiernut 71 in der Arretierplatte 7 weist die Schiebe-Schwenkmechanik eine mit dem Arretiermechanismus gekoppelte Entriegelungseinrichtung 8 auf, mit einem Betätigungselement 81 und einem Entriegelungselement 85, 85', mit dem der Arretierstift 53 aus der oben beschriebenen Blockierposition in eine Freigabeposition bewegbar ist.

Wie in den Figuren 3 und 8 dargestellt ist, weist die Entriegelungseinrichtung 8 ein bevorzugt als Handgriff ausgebildetes Betätigungselement 81 auf.

Parallel zum von der Hand eines Benutzers umgreifbaren Steg des als Handgriff ausgebildeten Betätigungselements 81 sind beidseitig des Betätigungselements 81 Verbindungshebel 82 vorgesehen.

Die Verbindungshebel 82 sind mit dem Betätigungselement 81 fest verbunden und erstrecken sich aus Seitenkanten des Betätigungselements 81 hervorstehend entlang einer Frontseite der Ablage 10.

Die Verbindungshebel 82 sind dabei seitlich über Winkelstücke zu den Seitenflächen der Ablage 10 herumgeführt und münden in jeweilige beidseits der Ablage 10 angeordnete Führungsadapter 6. Im hier gezeigten Ausführungsbeispiel sind die Verbindungshebel 82 in entsprechenden Führungsnuten 65 in den Führungsadaptern 6 geführt.

Das als Griff ausgebildete Betätigungselement 81 weist an seinem unteren Ende eine Aufnahme für eine Schwenkachse B auf, um die das Betätigungselement 81, wie beispielsweise in den Fig. 4, 6, 9 und 11 beispielhaft gezeigt, von einer senkrecht stehenden Schaltstellung S1 (Figuren 4, 9) in eine in Auszugsrichtung A geneigte Schaltstellung S2 (Figuren 6, 11) schwenkbar ist. Die Schwenkachse B ist dabei bevorzugt als Teilstück der Ablage 10 ausgebildet.

Der Führungsadapter 6 weist ein erstes Gehäuseteil 61 und ein zweites Gehäuseteil 64 auf, welche über Befestigungselemente 67 miteinander festlegbar sind.

Zwischen dem ersten Gehäuseteil 61 und dem zweiten Gehäuseteil 64 ist ein Teilstück einer Seitenwand der Ablage 10 eingeklemmt.

Des Weiteren sind auch jeweilige Enden der Entriegelungseinrichtung 8 zwischen den Gehäuseteilen 61, 64 aufgenommen.

Auf einer dem zweiten Gehäuseteil 64 abgewandten Außenseite des ersten Gehäuseteils 61 sind Führungskanäle 62, 63 angeformt.

In diesen Führungskanälen 62, 63 ist jeweils ein an dem zweiten Schwenkarm 5 festgelegtes Führungselement 52 derart führbar, dass in der abgesenkten Stellung der Ablage 10 beim Ausziehen der Ablage 10 in die untere Schwenkstellung das Führungselement 52 entlang des geradlinigen Führungskanals 62 geführt wird und während der Schwenkbewegung der Schwenkarme 4, 5 entlang bzw. in dem kreisabschnittsförmig ausgebildeten zweiten Führungskanal 63 geführt wird.

Eine erste Ausführungsvariante der Entriegelungseinrichtung 8 wird nachfolgend anhand der Figuren 3 bis 7 beschrieben.

Wie in Fig. 3 gezeigt ist, erstreckt sich im Bereich des im Führungsadapter 6 aufgenommenen Endes der Entriegelungseinrichtung 8 ein Haltesteg vertikal nach unten, an dem ein Entriegelungselement 85 festgelegt ist.

Das Entriegelungselement 85 ist dabei bevorzugt als am Verbindungshebel 82 drehbar angeordneter L-förmiger Hebel mit einem ersten Schenkel 851 und einem winklig zum ersten Schenkel 851 ausgerichteten zweiten Schenkel 852 ausgebildet.

Der Arretierstift 53 ist dabei durch Verkippen des Entriegelungselements 85 mit dem ersten Schenkel 851 aus der Arretiernut 71 der Arretierplatte 7 herausdrückbar.

Wie in Figur 3 des Weiteren gezeigt ist, ist das Entriegelungselement 85 im Kreuzungspunkt der beiden Schenkel 851, 852 über ein Drehgelenk 853 am Verbindungshebel 82 gehalten

Um den ersten Schenkel 851 unterhalb des Arretierstiftes 53 zu positionieren, ist am Verbindungshebel 82 ein sich winklig zu einem sich entlang einer Seitenfläche der Ablage 10 erstreckenden Teilstücks des Verbindungshebel 82 erstreckender Steg 83 angeordnet, an dessen freiem Ende das Drehgelenk 853 des als L-förmiger Hebel ausgebildeten Entriegelungselements 85 gehalten ist.

Der zweite Schenkel 852 ist mit einem bei der gezeigten Ausführungsvariante am Führungsadapter 6 festgelegten Rückhalteelement 66 derart gekoppelt, dass bei einer Entriegelungsbewegung des Verbindungshebels 82, bei der das Drehgelenk 853 linear bewegt wird, die Schenkel 851, 852 sich um das Drehgelenk 853 drehen, so dass bei dieser Drehbewegung der erste Schenkel 851 den Arretierstift 53, wie in Figur 7 gut zu erkennen ist, aus der Arretiernut 71 herausdrückt.

Denkbar ist auch, das Rückhalteelement 66 an der Ablage 10 festzulegen.

Das Rückhalteelement 66 ist in der gezeigten Ausführungsvariante als Anschlag, insbesondere Anschlagbolzen, ausgebildet. Denkbar sind jedoch auch andere Formgestaltungen des Rückhalteelements 66.

Des Weiteren ist die Entriegelungseinrichtung 8 federbelastet in der Arretierstellung gehalten. Dazu ist, wie in Fig. 3 dargestellt ist, ein am Verbindungshebel 82 gehaltenes Federelement 84 am Führungsadapter 6 gehalten.

Die Federkraft dieses hier als Schraubzugfeder ausgebildeten Federelements 84 wirkt dabei einer Bewegung des Verbindungshebels 82 aus der Arretierstellung heraus entgegen.

Die Figuren 4 und 5 zeigen die in den Figuren 2 und 3 gezeigte Anordnung in einer Blockierposition des Arretierstifts 53 in der oberen Be- und Entladeposition der Ablage 10.

Wie insbesondere in Fig. 5 gut zu erkennen ist, liegt der Arretierstift 53 hier in der Arretiernut 71 der Arretierplatte 7 ein.

Der erste Schenkel 851 des Entriegelungselements 85 liegt in dieser Stellung durch die Positionierung des Betätigungselements 81 in der Schaltstellung S1 von unten am Arretierstift 53 an.

Soll nun die Ablage 10 aus ihrer oberen Be- und Entladeposition heraus zurück in eine untere Position verschwenkt werden, wird dazu das Betätigungselement 81 in Auszugsrichtung A verschwenkt.

Dabei wird der entlang der Seitenflächen der Ablage 10 geführte Teil des Verbindungshebels 82 um ein erstes Schaltmaß in Auszugsrichtung A verschoben. Diese Stellung ist in den Figuren 6 und 7 dargestellt.

Wie in Fig. 6 gut zu erkennen ist, ist das als Griff ausgebildete Betätigungselement 81 um einen Winkel aus seiner senkrechten Arretierstellung, der erste Schaltstellung S1 heraus in eine hier um einen spitzen Winkel geneigte Freigabestellung, der zweiten Schaltstellung S2, verschwenkt. Durch die damit einhergehende Verschiebung des Verbindungshebels 82 in Auszugsrichtung wird das Drehgelenk 853 linear mit dem Verbindungshebel 82 in Auszugsrichtung bewegt.

Die Anlage des zweiten Schenkels 852 an dem in Bewegungsrichtung des Verbindungshebels 82 vor diesem positionierten Rückhalteelement 66 führt dabei zur einer Verdrehung des Entriegelungselements 85 um die Drehachse 853, bei der der erste Schenkel 851 nach oben schwenkt und dabei den Arretierstift nach oben aus der Arretiernut 71 herausdrückt.

Eine zweite Ausführungsvariante der Entriegelungseinrichtung 8 wird nachfolgend anhand der Figuren 8 bis 12 beschrieben.

Im Unterschied zur oben beschriebenen ersten Ausführungsvariante der Entriegelungseinrichtung 8 ist das Entriegelungselement 85', wie in den Figuren 8, 10 und 12 gezeigt, als an einem Führungsadapter 6 drehbar angeordneter u-förmiger Hebel mit einem ersten Schenkel 851' und einem über eine Basis 853' mit dem ersten Schenkel 851' verbundenen zweiten Schenkel 852' ausgebildet.

Von der Basis 853' des Entriegelungselements 85' erstreckt sich bevorzugt parallel zu einer Drehachse des Entriegelungselement 85' eine Zunge 854' durch ein Fenster 612 des ersten Gehäuseteils 61 in eine Ausnehmung 611 des ersten Gehäuseteils 61, in dem der Arretierstift 53 geführt ist.

Durch Kippen des Entriegelungselements 85' aus der Arretierstellung um einen als Drehgelenk dienenden Bolzen 87, der in einer Bolzenaufnahme 69 des zweiten Gehäuseteils 64 angeordnet, insbesondere befestigt, ist, in eine Freigabestellung, wird der Arretierstift 53 aus der Arretiernut 71 der Arretierplatte 7 herausgedrückt.

Der Bolzen 87 ist, wie in Figur 8 erkennbar, an der Basis 853' des Entriegelungselements 85' in einer dazu vorgesehenen Gelenkaufnahme 856' nahe des ersten Schenkels 851' drehbar befestigt. Bevorzugt ist dazu auf einem dem zweiten Gehäuseteil 64 abgewandten Ende des Bolzens 87 eine Drehkappe 88 aufgesetzt, die in der Gelenkaufnahme 856' aufgenommen ist. Dadurch ist das Entriegelungselement 85' über den als Drehgelenk dienenden Bolzen 87 ortsfest, aber drehbar am Führungsadapter 6 gehalten.

Um bei Verstellung des als Griff ausgebildete Betätigungselements 81 von der in Figur 9 dargestellten ersten Schaltstellung S1 in die zweite Schaltstellung S2 eine Verdrehung des Entriegelungselements 85' herbeizuführen, ist an einem freien Ende des ersten Schenkels 851' in einer Haltebolzenaufnahme 855' ein Haltebolzen 89 angeordnet, der mit dem Steg 83 des Verbindungshebels 82 derart gekoppelt ist, dass bei einer Entriegelungsbewegung des Verbindungshebels 82 in Auszugsrichtung A das Entriegelungselement 85' um den als Drehgelenk dienenden Bolzen 87 in seine Entriegelungsstellung gedreht bzw. gekippt wird.

Mit dem Abkippen einher geht ein Anheben der den Arretierstift 53 untergreifenden Zunge 854', so dass der Arretierstift 53 aus der Arretiernut 71 der Arretierplatte 7 herausbewegt wird.

Auch bei dieser Ausführungsvariante ist die Entriegelungseinrichtung 8 federbelastet in der Arretierstellung gehalten. Dazu ist, wie in Fig. 8 dargestellt ist, ein am zweiten Gehäuseteil 64 gehaltenes Federelement 84 an einem am zweiten Schenkel 852' des Entriegelungselements 85' angeordneten Haltebolzen 89 gehalten.

Die Federkraft dieses hier als Schraubzugfeder ausgebildeten Federelements 84 wirkt dabei einer Bewegung des Entriegelungselements 85' und damit auch des Verbindungshebels 82 aus der Arretierstellung heraus entgegen.

Um die Schwenkbewegung des Betätigungselements 81 zu begrenzen, ist, wie in den Fig. 2, 4, 6 und 8 zu erkennen ist, der Verbindungshebel 82 parallel zur Schwenkachse B des Betätigungselements 81 mit wenigstens einer an einem Steg der Ablage 10 befestigten Klammer 86 gehalten.

In den hier gezeigten Ausführungsvarianten ist beidseits des Betätigungselements 81 jeweils eine solche Klammer 86 angeordnet.

### Bezugszeichenliste

- 1: Geschirrspülmaschine

- 2: Korpus
- 21: Seitenwand
- 22: Seitenwand
- 23: Innenraum

- 3: Auszugsführung
- 31: Führungsschiene
- 32: Laufschiene

- 4: Schwenkarm

- 5: Schwenkarm
- 51: Steg
- 52: Führungselement
- 53: Arretierstift

- 6: Führungsadapter
- 61: erstes Gehäuseteil
- 611: Ausnehmung
- 612: Fenster
- 62: Führungskanal
- 63: Führungskanal
- 64: zweites Gehäuseteil
- 65: Führungsnut
- 66: Rückhalteelement
- 67: Befestigungselement
- 69: Bolzenaufnahme

- 7: Arretierplatte
- 71: Arretiernut
- 72: Arretierausnehmung

- 8: Entriegelungseinrichtung
- 81: Betätigungselement
- 82: Verbindungshebel
- 83: Steg
- 84: Federelement
- 85: Entriegelungselement
- 851: erster Schenkel
- 852: zweiter Schenkel
- 853: Drehgelenk
- 85': Entriegelungselement
- 851': erster Schenkel
- 852': zweiter Schenkel
- 853': Basis
- 854': Zunge
- 855': Haltebolzenaufnahme
- 856': Gelenkaufnahme
- 86: Klammer
- 87: Bolzen
- 88: Drehkappe
- 89: Haltebolzen

- 10: Ablage
- 11: Ablage

- 12: Seitenwandhalterung

- S1: erste Schaltstellung
- S2: zweite Schaltstellung

- A: Auszugsrichtung
- B: Schwenkachse

## Patentansprüche

1. Schiebe-Schwenkmechanik für eine Ablage (10) eines Möbels oder Haushaltsgerätes (1) zum Ausziehen und Anheben der Ablage (10) aus einem Korpus (2) des Möbels bzw. Haushaltsgerätes (1), aufweisend
- wenigstens zwei am Korpus (2) verschwenkbar festlegbare und parallel zueinander angeordnete Schwenkarme (4, 5), die eine Parallelführung für eine Auszugsführung (3) bilden,
- wobei die Auszugsführung (3) zumindest eine Führungsschiene (31) und eine relativ zur Führungsschiene (31) verschiebbare Laufschiene (32) aufweist, an der die Ablage (10) befestigt ist,
- einen an der Führungsschiene (31) und an einem der Schwenkarme (4, 5) angeordneten Arretiermechanismus zur Verhinderung einer gleichzeitigen Schwenk- und Schiebebewegung,
- wobei der Arretiermechanismus einen bewegbar an einem der Schwenkarme (4, 5) angeordneten Arretierstift (53) aufweist, und eine Arretierplatte (7), die ortsfest zur Führungsschiene (3) montiert ist und mit der der Arretierstift (53) derart zusammenwirkt, dass ein Verschwenken der Schwenkarme (4, 5) blockiert ist, wenn die Ablage (10) in eine obere Be- und Entladeposition angehoben ist,
- eine mit dem Arretiermechanismus gekoppelte Entriegelungseinrichtung (8) mit einem Betätigungselement (81) und einem Entriegelungselement (85, 85'), mit dem der Arretierstift (53) aus einer Blockierposition in eine Freigabeposition bewegbar ist,
- wobei das Betätigungselement (81) als um eine horizontale Schwenkachse (B) kippbarer Griff ausgebildet ist, der über einen Verbindungshebel (82) mit dem Entriegelungselement (85) gekoppelt ist,
- **gekennzeichnet durch** das Entriegelungselement (85) als am Verbindungshebel (82) drehbar angeordneter L-förmiger Hebel mit einem ersten Schenkel (851) und einem winklig zum ersten Schenkel (851) ausgerichteten zweiten Schenkel (852) ausgebildet ist,
- wobei der Arretierstift (53) durch Verkippen des Entriegelungselements (85) mit dem ersten Schenkel (851) aus einer Arretiernut (71) der Arretierplatte (7) herausdrückbar ist.

2. Schiebe-Schwenkmechanik nach dem Oberbegriff des Anspruchs 1, **dadurch gekennzeichnet, dass**
- das Betätigungselement (81) als um eine horizontale Schwenkachse (B) kippbarer Griff ausgebildet ist, der über einen Verbindungshebel (82) mit dem Entriegelungselement (85') gekoppelt ist,
- wobei das Entriegelungselement (85') als an einem Führungsadapter (6) drehbar angeordneter u-förmiger Hebel mit einem ersten Schenkel (851') und einem über eine Basis (853') mit dem ersten Schenkel (851') verbundenen zweiten Schenkel (852') ausgebildet ist, wobei der Arretierstift (53) durch Verkippen des Entriegelungselements (85') mit einer sich von der Basis (853') erstreckenden Zunge (854') aus einer Arretiernut (71) der Arretierplatte (7) herausdrückbar ist.

3. Schiebe-Schwenkmechanik nach Anspruch 1, **dadurch gekennzeichnet, dass** das Entriegelungselement (85) im Kreuzungspunkt der beiden Schenkel (851, 852) über ein Drehgelenk (853) am Verbindungshebel (82) gehalten ist.

4. Schiebe-Schwenkmechanik nach Anspruch 3, **dadurch gekennzeichnet, dass** das Drehgelenk (853) des als L-förmiger Hebel ausgebildeten Entriegelungselements (85) an dem Steg (83) des Verbindungshebels (82) gehalten ist.

5. Schiebe-Schwenkmechanik nach Anspruch 3 oder 4, **dadurch gekennzeichnet, dass** der zweite Schenkel (852) mit einem an einem Führungsadapter (6) oder an der Ablage (10) festgelegten Rückhalteelement (66) derart gekoppelt ist, dass bei einer Entriegelungsbewegung des Verbindungshebels (82), bei der das Drehgelenk (853) linear bewegt wird, die Schenkel (851, 852) um das Drehgelenk (853) verdrehbar sind.

6. Schiebe-Schwenkmechanik nach Anspruch 2, **dadurch gekennzeichnet, dass** das Entriegelungselement (85') an der Basis (853') nahe des ersten Schenkels (851') über ein Drehgelenk, insbesondere einen Bolzen (87) ortsfest, aber drehbar am Führungsadapter (6) gehalten ist.

7. Schiebe-Schwenkmechanik nach Anspruch 6, **dadurch gekennzeichnet, dass** an einem freien Ende des ersten Schenkels (851') ein Haltebolzen (89) angeordnet ist, der mit dem Steg (83) des Verbindungshebels (82) derart gekoppelt ist, dass bei einer Entriegelungsbewegung des Verbindungshebels (82) das Entriegelungselement (85') um das Drehgelenk in seine Entriegelungsstellung gekippt wird.

8. Schiebe-Schwenkmechanik nach einem der vorstehenden Ansprüche, **dadurch gekennzeichnet, dass** die Entriegelungseinrichtung (8) federbelastet in einer Verriegelungsstellung gehalten ist.

9. Schiebe-Schwenkmechanik nach Anspruch 8, **dadurch gekennzeichnet, dass** ein am Verbindungshebel (82) gehaltenes Federelement (84) am Führungsadapter (6) gehalten ist, wobei die Federkraft des Federelements (84) einer Bewegung des Verbindungshebels (82) aus der Verriegelungsstellung heraus entgegenwirkt.

10. Schiebe-Schwenkmechanik nach einem der vorstehenden Ansprüche, **dadurch gekennzeichnet, dass** am Verbindungshebel (82) ein sich winklig zu einem sich entlang einer Seitenfläche der Ablage (10) erstreckenden Teilstücks des Verbindungshebels (82) erstreckender Steg (83) angeordnet ist.

11. Schiebe-Schwenkmechanik nach einem der vorstehenden Ansprüche, **dadurch gekennzeichnet, dass** zur Begrenzung der Kippbewegung des Betätigungselements (81) der parallel zur Schwenkachse (B) des Betätigungselements (81) ausgerichtete Verbindungshebel (82) mit wenigstens einer an einem Steg der Ablage (10) befestigten Klammer (86) gehalten ist.

12. Schiebe-Schwenkmechanik nach einem der vorstehenden Ansprüche, **dadurch gekennzeichnet, dass** ein Führungselement (52) am zweiten Schwenkhebel (5) festgelegt ist und bei Durchführung einer Schwenkbewegung der Schwenkhebel (4, 5) entlang eines Führungskanals (63) eines an der Ablage (10) befestigten Führungsadapters (6) führbar ist.

13. Möbel oder Haushaltsgerät mit einem Korpus (2) und mindestens einer in dem Korpus (2) über eine Schiebe-Schwenkmechanik geführten Ablage (10), **dadurch gekennzeichnet, dass** die Schiebe-Schwenkmechanik gemäß einem oder mehreren der vorstehenden Ansprüche zum Führen der Ablage (10) ausgebildet ist.

14. Haushaltsgerät nach Anspruch 13, ausgebildet als Geschirrspülmaschine (1), wobei die Ablage (10) ein Geschirrkorb ist.

## Claims

1. Sliding-pivoting mechanism for a shelf (10) of a piece of furniture or household appliance (1) for pulling out and lifting the shelf (10) from a body (2) of the piece of furniture or household appliance (1), comprising
- at least two pivot arms (4, 5) which can be pivotably fixed to the body (2) and are arranged parallel to one another and which form a parallel guide for a pull-out guide (3),
- wherein the pull-out guide (3) comprises at least one guide rail (31) and a running rail (32) which is displaceable relative to the guide rail (31) and to which the shelf (10) is fastened,
- a locking mechanism arranged on the guide rail (31) and on one of the pivot arms (4, 5) to prevent simultaneous pivoting and sliding movement,
- wherein the locking mechanism comprises a locking pin (53) movably arranged on one of the pivot arms (4, 5), and a locking plate (7) which is mounted in a stationary manner relative to the guide rail (3) and with which the locking pin (53) cooperates in such a way that a pivoting of the pivot arms (4, 5) is blocked when the shelf (10) is raised to an upper loading and unloading position,
- an unlocking device (8) coupled to the locking mechanism and having an actuating element (81) and an unlocking element (85, 85'), with which the locking pin (53) can be moved from a blocking position to a release position,
- wherein the actuating element (81) being designed as a handle which can be tilted about a horizontal pivot axis (B) and is coupled to the unlocking element (85) via a connecting lever (82),
- **characterized in that** the unlocking element (85) is designed as an L-shaped lever rotatably arranged on the connecting lever (82) and having a first leg (851) and a second leg (852) oriented at an angle to the first leg (851),
- wherein the locking pin (53) can be pressed out of a locking groove (71) of the locking plate (7) by tilting the unlocking element (85) with the first leg (851).

2. Sliding-pivoting mechanism according to the preamble of claim 1,
**characterized in that**
- the actuating element (81) is designed as a handle which can be tilted about a horizontal pivot axis (B) and is coupled to the unlocking element (85') via a connecting lever (82),
- wherein the unlocking element (85') is designed as a U-shaped lever rotatably arranged on a guide adapter (6) and having a first leg (851') and a second leg (852') connected to the first leg (851') via a base (853'), wherein the locking pin (53) can be pressed out of a locking groove (71) of the locking plate (7) by tilting the unlocking element (85') with a tongue (854') extending from the base (853').

3. Sliding-pivoting mechanism according to claim 1, **characterized in that** the unlocking element (85) is held at the intersection of the two legs (851, 852) via a pivot joint (853) on the connecting lever (82).

4. Sliding-pivoting mechanism according to claim 3, **characterized in that** the pivot joint (853) of the unlocking element (85) designed as an L-shaped lever is held on the web (83) of the connecting lever (82).

5. Sliding-pivoting mechanism according to claim 3 or 4, **characterized in that** the second leg (852) is coupled to a retaining element (66) fixed to a guide adapter (6) or to the shelf (10) in such a way that during an unlocking movement of the connecting lever (82) in which the pivot joint (853) is moved linearly, the legs (851, 852) are rotatable about the pivot joint (853).

6. Sliding-pivoting mechanism according to claim 2, **characterized in that** the unlocking element (85') is held at the base (853') near the first leg (851') via a pivot joint, in particular a bolt (87) in a stationary but rotatable manner on the guide adapter (6).

7. Sliding-pivoting mechanism according to claim 6, **characterized in that** a retaining bolt (89) is arranged at a free end of the first leg (851'), which retaining bolt is coupled to the web (83) of the connecting lever (82) in such a way that, during an unlocking movement of the connecting lever (82), the unlocking element (85') is tilted about the pivot joint into its unlocking position.

8. Sliding-pivoting mechanism according to one of the preceding claims, **characterized in that** the unlocking device (8) is held in a spring-loaded manner in a locking position.

9. Sliding-pivoting mechanism according to claim 8, **characterized in that** a spring element (84) held on the connecting lever (82) is held on the guide adapter (6), wherein the spring force of the spring element (84) counteracts a movement of the connecting lever (82) out of the locking position.

10. Sliding-pivoting mechanism according to one of the preceding claims, **characterized in that** a web (83) extending at an angle to a section of the connecting lever (82) extending along a side surface of the shelf (10) is arranged on the connecting lever (82).

11. Sliding-pivoting mechanism according to one of the preceding claims, **characterized in that**, in order to limit the tilting movement of the actuating element (81), the connecting lever (82), which is aligned parallel to the pivot axis (B) of the actuating element (81), is held by at least one clip (86) fastened to a web of the shelf (10).

12. Sliding-pivoting mechanism according to one of the preceding claims, **characterized in that** a guide element (52) is fixed to the second pivot lever (5) and, when a pivoting movement is carried out, the pivot lever (4, 5) can be guided along a guide channel (63) of a guide adapter (6) fixed to the shelf (10).

13. Piece of furniture or household appliance having a body (2) and at least one shelf (10) guided in the body (2) by means of a sliding-pivoting mechanism, **characterized in that** the sliding-pivoting mechanism is designed to guide the shelf (10) in accordance with one or more of the preceding claims.

14. Household appliance according to claim 13, formed as a dishwasher (1), wherein the rack (10) is a dish rack.

## Revendications

1. Mécanisme coulissant et pivotant pour un plateau de réception (10) d'un meuble ou d'un appareil ménager (1), destiné à extraire et soulever le plateau de réception (10) d'un corps (2) du meuble ou de l'appareil ménager (1), présentant
- au moins deux bras pivotants (4, 5) pouvant être fixés de manière pivotante sur le corps (2) et disposés parallèlement l'un à l'autre, qui forment un guidage parallèle pour un guidage d'extraction (3),
- le guidage d'extraction (3) présentant au moins un rail de guidage (31) et un rail de roulement (32) déplaçable par rapport au rail de guidage (31), sur lequel est fixé le plateau de réception (10),
- un mécanisme d'arrêt disposé sur le rail de guidage (31) et sur l'un des bras pivotants (4, 5) pour empêcher un mouvement de pivotement et de coulissement simultané,
- le mécanisme d'arrêt présentant une cheville d'arrêt (53) disposée de manière mobile sur l'un des bras pivotants (4, 5), et une plaque d'arrêt (7) qui est montée de manière fixe par rapport au rail de guidage (3) et avec laquelle la cheville d'arrêt (53) coopère de telle sorte qu'un pivotement des bras pivotants (4, 5) est bloqué lorsque le plateau de réception (10) est soulevé dans une position supérieure de chargement et de déchargement,
- un dispositif de déverrouillage (8) couplé au mécanisme d'arrêt et comportant un élément d'actionnement (81) et un élément de déverrouillage (85, 85'), avec lequel la cheville d'arrêt (53) peut être déplacée d'une position de blocage dans une position de libération,
- l'élément d'actionnement (81) étant réalisé sous la forme d'une poignée pouvant basculer autour d'un axe de pivotement horizontal (B), qui est couplée à l'élément de déverrouillage (85) par un levier de liaison (82),
- **caractérisé en ce que** l'élément de déverrouillage (85) est réalisé sous la forme d'un levier en forme de L disposé de manière à pouvoir tourner sur le levier de liaison (82) et comportant une première branche (851) et une deuxième branche (852) orientée angulairement par rapport à la première branche (851) ,
- la cheville d'arrêt (53) pouvant être poussée hors d'une rainure d'arrêt (71) de la plaque d'arrêt (7) par basculement de l'élément de déverrouillage (85) avec la première branche (851).

2. Mécanisme coulissant et pivotant selon le préambule de la revendication 1, **caractérisé en ce que**
- l'élément d'actionnement (81) est réalisé sous la forme d'une poignée pouvant basculer autour d'un axe de pivotement horizontal (B), qui est couplée à l'élément de déverrouillage (85') par un levier de liaison (82),
- l'élément de déverrouillage (85') étant réalisé sous la forme d'un levier en forme de U disposé de manière rotative sur un adaptateur de guidage (6) et comportant une première branche (851') et une deuxième branche (852') reliée à la première branche (851') par l'intermédiaire d'une base (853'), la cheville d'arrêt (53) pouvant être poussée hors d'une rainure d'arrêt (71) de la plaque d'arrêt (7) par basculement de l'élément de déverrouillage (85') avec une languette (854') s'étendant depuis la base (853').

3. Mécanisme coulissant et pivotant selon la revendication 1, **caractérisé en ce que** l'élément de déverrouillage (85) est maintenu sur le levier de liaison (82) au point de croisement des deux branches (851, 852) par l'intermédiaire d'une articulation tournante (853).

4. Mécanisme coulissant et pivotant selon la revendication 3, **caractérisé en ce que** l'articulation tournante (853) de l'élément de déverrouillage (85) réalisé sous la forme d'un levier en forme de L est maintenue sur la barrette (83) du levier de liaison (82).

5. Mécanisme coulissant et pivotant selon la revendication 3 ou 4, **caractérisé en ce que** la deuxième branche (852) est couplée à un élément de retenue (66) fixé à un adaptateur de guidage (6) ou au plateau de réception (10) de telle sorte que, lors d'un mouvement de déverrouillage du levier de liaison (82) lors duquel l'articulation tournante (853) est déplacée linéairement, les branches (851, 852) peuvent tourner autour de l'articulation tournante (853).

6. Mécanisme coulissant et pivotant selon la revendication 2, **caractérisé en ce que** l'élément de déverrouillage (85') est maintenu de manière fixe, mais rotative, sur l'adaptateur de guidage (6) au niveau de la base (853') près de la première branche (851') par l'intermédiaire d'une articulation tournante, en particulier d'un boulon (87).

7. Mécanisme coulissant et pivotant selon la revendication 6, **caractérisé en ce qu'**à une extrémité libre de la première branche (851') est disposé un boulon de retenue (89) qui est couplé à la barrette (83) du levier de liaison (82) de telle sorte que, lors d'un mouvement de déverrouillage du levier de liaison (82), l'élément de déverrouillage (85') est basculé autour de l'articulation tournante dans sa position de déverrouillage.

8. Mécanisme coulissant et pivotant selon l'une des revendications précédentes, **caractérisé en ce que** le dispositif de déverrouillage (8) est maintenu dans une position de verrouillage sous l'action d'un ressort.

9. Mécanisme coulissant et pivotant selon la revendication 8, **caractérisé en ce qu'**un élément ressort (84) maintenu sur le levier de liaison (82) est maintenu sur l'adaptateur de guidage (6), la force de ressort de l'élément ressort (84) s'opposant à un mouvement du levier de liaison (82) hors de la position de verrouillage.

10. Mécanisme coulissant et pivotant selon l'une des revendications précédentes, **caractérisé en ce qu'**une barrette (83) s'étendant angulairement par rapport à une partie du levier de liaison (82) s'étendant le long d'une surface latérale du plateau de réception (10) est disposée sur le levier de liaison (82) .

11. Mécanisme coulissant et pivotant selon l'une des revendications précédentes, **caractérisé en ce que**, pour limiter le mouvement de basculement de l'élément d'actionnement (81), le levier de liaison (82) orienté parallèlement à l'axe de pivotement (B) de l'élément d'actionnement (81) est maintenu par au moins une pince (86) fixée à une barrette du plateau de réception (10).

12. Mécanisme coulissant et pivotant selon l'une des revendications précédentes, **caractérisé en ce qu'**un élément de guidage (52) est fixé au deuxième levier pivotant (5) et peut être guidé le long d'un canal de guidage (63) d'un adaptateur de guidage (6) fixé au plateau de réception (10) lors de l'exécution d'un mouvement de pivotement du levier pivotant (4, 5) .

13. Meuble ou appareil ménager comportant un corps (2) et au moins un plateau de réception (10) guidé dans le corps (2) par un mécanisme coulissant et pivotant, **caractérisé en ce que** le mécanisme coulissant et pivotant selon l'une ou plusieurs des revendications précédentes est conçu pour guider le plateau de réception (10).

14. Appareil ménager selon la revendication 13, réalisé sous la forme d'un lave-vaisselle (1), le plateau de réception (10) étant un panier à vaisselle.
